# EUROPÄISCHE PATENTSCHRIFT

(11) **EP 2 231 417 B1**
(45) Veröffentlichungstag und Bekanntmachung des Hinweises auf die Patenterteilung: **01.02.2012**
(21) Anmeldenummer: 08802657.0
(22) Anmeldetag: 18.09.2008
(51) Int. Cl.: B42D 15/00

(54) **SICHERHEITSDOKUMENT MIT EINEM GÜLTIGKEITSMERKMAL SOWIE VERFAHREN ZU DESSEN HERSTELLUNG UND VORRICHTUNG ZUR ÜBERPRÜFUNG**
SECURITY DOCUMENT WITH A VALIDITY FEATURE AND METHOD FOR THE PRODUCTION THEREOF AND DEVICE FOR CHECKING
DOCUMENT DE SÉCURITÉ À CARACTÉRISTIQUE DE VALIDITÉ, SON PROCÉDÉ DE PRODUCTION ET DISPOSITIF DE CONTRÔLE

(30) Priorität: 20.09.2007 DE 102007045137
(43) Veröffentlichungstag der Anmeldung: 29.09.2010
(73) Patentinhaber: Bundesdruckerei GmbH, 10969 Berlin (DE)
(72) Erfinder: PFLUGHOEFFT, Malte, 13347 Berlin (DE); PAESCHKE, Manfred, 16348 Wandlitz OT Basdorf (DE); MUTH, Oliver, 12277 Berlin (DE); HAGEMANN, Michael, 13465 Berlin (DE)
(74) Vertreter: Patentanwälte Bressel und Partner
(86) Internationale Anmeldenummer: PCT/EP2008/008206
(87) Internationale Veröffentlichungsnummer: WO 2009/040126

(56) Entgegenhaltungen:
- EP-A- 1 760 134
- WO-A-2004/048118
- DE-A1-102006 017 764
- US-A- 4 897 300

## Beschreibung

Die Erfindung betrifft ein Sicherheitsdokument, umfassend einen Dokumentkörper, bei dem zumindest in einem Bereich, der von einer Seitenfläche aus sichtbar ist, mindestens zwei verschiedene Farben aufgebracht sind, die entlang einer ausgezeichneten Richtung in dem Bereich voneinander abweichender Konzentrationsverläufe aufweisen, wobei die mindestens zwei verschiedenen Farben Fluoreszenzfarben sind. Die Erfindung betrifft ferner ein Verfahren zur Herstellung solcher Dokumente sowie eine Vorrichtung zur Prüfung solcher Sicherheitsdokumente hinsichtlich eines darin codierten Merkmals.

Sicherheitsdokumente sind Dokumente, die so genannte Sicherheitsmerkmale aufweisen, die ein Verfälschen oder Duplizieren gegenüber einem einfachen Kopieren erschweren. Sicherheitsdokumente werden u.a. als Personaldokumente, beispielsweise Reisepässe, Personalausweise, Identitätskarten, als Führerscheine, aber auch als Wertdokumente, beispielsweise Banknoten, Kreditkarten, Bankkarten, Vignetten, Steuerzeichen, Postwertzeichen, Lotterielose oder andere Produkte des Wertdruckes, beispielsweise Etiketten, Verpackungsaufdrucke insbesondere im Bereich Pharma und Lebensmittel usw. verwendet.

Moderne Sicherheitsdokumente weisen eine Vielzahl von unterschiedlichen Sicherheitsmerkmalen auf. Besonders bevorzugt werden Sicherheitsdokumente, die einen Dokumentkörper umfassen, der vorzugsweise aus mehreren Schichten zu einem monolithischen Verbundkörper laminiert ist. Die verschiedenen Schichten bestehen vorzugsweise aus Kunststoffen, können jedoch auch andere Schichten, beispielsweise aus Papier, umfassen, die einfacher zu bedrucken sind, als Kunststoffschichten.

Aus der US 3,836,754 ist es bekannt, Farbverläufe unterschiedlicher Farben auf Sicherheitsdokumente aufzudrucken, die als Regenbogen oder Iris bezeichnet werden. Dort ist beispielsweise eine Ausführungsform beschrieben, bei der ein Streifen aufeinanderfolgender Farben wie ein Regenbogen angeordnet ist, von dem ein, zwei oder drei dieser Farben eine Bedeutung hinsichtlich einer Codierung eines Identifikationsmerkmals für ein Ticket aufweisen. Einzelnen unterschiedlichen Farben ist hierbei somit eine Bedeutung zugeordnet.

Aus der EP 0 318 717 A2 sind Dokumente mit fälschungssicherem Oberflächenrelief bekannt. Die Dokumente und darauf aufgebrachte Daten, Muster etc., die in Form eines Oberflächenreliefs, insbesondere in Form von Prägezeichen, vorliegen, werden partiell im Bereich des Oberflächenreliefs mit Lumineszenzstoff versehen, der visuell und auch maschinell prüfbar ist. Als Lumineszenzstoffe können beispielsweise fluoreszierende Farben verwendet werden, die Pigmente umfassen, die in einem optisch angeregten Zustand angeregt werden können und bei einer Abregung, d.h. bei einem Übergang in einen energetisch niedrigeren Zustand, elektromagnetische Strahlung im infraroten, sichtbaren oder ultravioletten Spektralbereich emittieren.

Aus der EP 0 149 542 A2 sind Sicherheitsdokumente bekannt, die als Sicherheitsmerkmal einen Regenbogendruck umfassen, der in einer Ausführungsform mittels fluoreszierender Farben ausgeführt ist.

Bei einigen Anwendungen ist es wünschenswert, dass ein Sicherheitsdokument mit einer Gültigkeitsdauer versehen wird. Dies bedeutet, dass das Sicherheitsdokument nur in einer vorgegebenen Zeitspanne gültig sein soll. Üblich ist es, beispielsweise ein Enddatum in einer alphanumerischen Codierung auf das Sicherheitsdokument aufzudrucken. Ebenso kann ein solches Gültigkeitsdatum auf andere Weise, beispielsweise in einem Strichcode, oder in einem in das Sicherheitsdokument integrierten elektronischen Chip codiert sein. Insbesondere bei einer Sichtkontrolle, die durch Menschen vorgenommen wird, hat sich eine Kontrolle eines Gültigkeitsdatums als fehleranfällig herausgestellt, da unterschiedliche Datumsbestandteile (Tag, Monat, Jahr, Uhrzeit usw.) kombiniert verglichen werden müssen.

Darüber hinaus sind auf ein Sicherheitsdokument aufgedruckte alphanumerische Codierungen im Verhältnis zu anderen Sicherheitsmerkmalen relativ leicht zu fälschen.

Der Erfindung liegt somit die technische Aufgabe zugrunde, ein Sicherheitsdokument sowie ein Verfahren zu dessen Herstellung und eine Vorrichtung zur Überprüfung des Sicherheitsdokuments zu schaffen, welches ein gegenüber einer Fälschung verbessertes Gültigkeitsmerkmal aufweist, welches vorzugsweise visuell einfach zu prüfen ist.

Die technische Aufgabe wird erfindungsgemäß durch ein Sicherheitsdokument mit den Merkmalen des Patentanspruchs 1 sowie ein Verfahren mit den Merkmalen des Patentanspruchs 8 sowie eine Vorrichtung mit den Merkmalen des Patentanspruchs 14 gelöst.

Der Erfindung liegt der Gedanke zugrunde, mindestens zwei verschiedene Fluoreszenzfarben über einen Bereich mit verschiedenen Konzentrationsverläufen so aufzubringen, dass sich ein wahrnehmbarer Farbverlauf (ein Regenbogen oder eine Iris) ergibt. Dieses bedeutet, dass sich ein Konzentrationsverhältnis der mindestens zwei verschiedenen Farben über den Bereich entlang der ausgezeichneten Richtung verändert. Die Konzentrationsverläufe und ein sich daraus ergebender Konzentrationsverhältnisverlauf werden so gewählt, dass ein Gebiet eines ausgezeichneten Farbeindrucks, der durch Farbaddition der Fluoreszenz der mindestens zwei verschiedenen Farben entsteht, wahrnehmbar ist. Als ausgezeichneter Farbeindruck kann ein sich aus der Farbaddition der Fluoreszenzfarben ergebender Farbeindruck gewählt werden. Die mindestens zwei Farben werden so ausgewählt, dass sie unterschiedliche Lebensdauern aufweisen. Der Begriff Lebensdauer einer Farbe bezieht sich hier immer auf eine Stabilität der Farbe gegenüber einer Alterung, einem Zerfall, einer Umwandlung, einer Dissoziation, usw. Die Lebensdauer einer Fluoreszenzfarbe gibt somit jene Zeitspanne an, nach der die Anzahl der bei einer Anregung eine entsprechende Fluoreszenz aufweisenden Farbmittel, beispielsweise Moleküle, auf 1/e abgefallen ist. Hierbei ist e die Euler'sche Zahl. Die Lebensdauer einer Farbe kann von unterschiedlichen Faktoren abhängig sein. Hierbei kann in einem Fall die Lebensdauer zum Beispiel durch die Lichtechtheit gegeben sein, also durch die Stabilität gegenüber Bestrahlung. In einem anderen Fall kann die Lebensdauer zum Beispiel durch die Stabilität gegenüber der Umgebung gegeben sein, zum Beispiel kann die Lebensdauer durch Oxidation mittels Luftsauerstoff begrenzt sein. In einem weiteren Fall kann die Lebensdauer zum Beispiel durch eine interne Reaktion gegeben sein. Da der Konzentrationsverhältnisverlauf nicht konstant ist, d.h. sich das Konzentrationsverhältnis entlang der Ausgezeichneten Richtung abhängig vom Ort entlang der ausgezeichneten Richtung ändert, führt eine unterschiedliche Alterung der mindestens zwei verschiedenen Farben dazu, dass das Gebiet, welches einen ausgezeichneten Farbeindruck hervorruft und im Folgenden auch als Gebiet ausgezeichneten Farbeindrucks bezeichnet ist, sich mit der Zeit in dem Bereich lateral verschiebt. Die Abmessungen des Bereichs sowie die Konzentrationsverläufe sind so gewählt, dass nach einer Herstellung des Sicherheitsdokuments in einer vorgegebenen Gültigkeitsdauer eine wahrnehmbare Verschiebung des Gebiets ausgezeichneten Farbeeindrucks wahrnehmbar ist. Insbesondere wird somit ein Sicherheitsdokument vorgeschlagen, bei dem zumindest über einen Bereich, der von einer Seitenfläche aus sichtbar ist, mindestens zwei verschiedene Farben aufgebracht sind, die entlang einer ausgezeichneten Richtung in dem Bereich voneinander abweichende Konzentrationsverläufe aufweisen, so dass sich ein Konzentrationsverhältnis der mindestens zwei verschiedenen Farben über den Bereich abhängig von einem Ort entlang der ausgezeichneten Richtung verändert, wobei die zwei verschiedenen Farben Fluoreszenzfarben sind. Die Konzentrationsverläufe sind so gewählt, dass bei einer Anregung der Fluoreszenz ein einen ausgezeichneten Farbeindruck hervorrufendes, begrenztes Gebiet wahrnehmbar ist und die mindestens zwei Farben unterschiedliche Lebensdauern aufweisen, wobei die Konzentrationsverläufe und die Abmessungen des Bereichs entlang der ausgezeichneten Richtung so gewählt sind, dass sich nach einer Herstellung in einer vorgegebenen Gültigkeitsdauer eine wahrnehmbare Verschiebung des den ausgezeichneten Farbeindruck hervorrufenden Gebiets ergibt. Eine Verschiebung eines Gebiets, das einen ausgezeichneten Farbeindruck hervorruft, kann auf einfache Weise wahrgenommen werden. Erfindungsgemäß wird eine Vorrichtung zum Prüfen der Gültigkeit eines Sicherheitsdokuments vorgeschlagen, die eine Anregungsquelle zum Anregen einer Fluoreszenz der zwei verschiedenen Farben umfasst, wobei mindestens einen Vergleichsfarbverlauf, der einen Alterungszustand des Sicherheitsdokuments zu einem Ablauf der vorgegebenen Gültigkeitsdauer repräsentiert, charakterisierende Informationen in einem Speicher für einen Vergleich mit einem bei Fluoreszenzanregung der zwei Farben des Sicherheitsdokuments wahrnehmbaren Farbverlaufs abgespeichert sind.

Je nachdem, an welcher Position sich das Gebiet ausgezeichneten Farbeeindrucks im Verhältnis zu der Position des Gebiets in dem Vergleichsfarbverlauf befindet, kann entschieden werden, ob die Gültigkeitsdauer des Sicherheitsdokuments abgelaufen ist oder nicht. Die aktuell ermittelte Position kann somit einfach mit der gespeicherten Position vergleichen werden. Der Speicher kann irgendein Medium sein, auf dem einen Vergleichsfarbverlauf charakterisierende Informationen abgelegt werden können. Im Gegensatz zu einem in alphanumerischen Zeichen codierten Gültigkeitsdatum ist die in der Position des Gebiets ausgezeichneten Farbeindrucks codierte Gültigkeitsdauer erheblich schwerer nachzuahmen oder zu verfälschen.

Bei einer bevorzugten Ausführungsform sind die mindestens zwei verschiedenen Farben so gewählt, dass bei einer Farbaddition der Fluoreszenzfarben von einem menschlichen Betrachter ein weißer Farbton wahrgenommen wird. Der ausgezeichnete Farbeindruck ist somit bevorzugt ein weißer Farbeindruck. Ein weißer Farbeindruck unterscheidet sich besonders deutlich von anderen Mischfarben, die in einem Farbverlauf auftreten. Dieses gilt unabhängig davon, dass Personen einen weißen Farbton gegebenenfalls unterschiedlich wahrnehmen: der eine den weißen Farbton rotstichig und ein anderer diesen als blaustichig wahrnimmt.

Aufgrund der unterschiedlichen Lebensdauern der mindestens zwei verschiedenen Farben ändert sich an einer Position in dem Bereich, auf den die Farben aufgebracht sind, ein Verhältnis der beiden Farbanteile mit der Zeit. Das Verhältnis ändert sich hierbei zugunsten der Farbe, die eine längere Lebensdauer aufweist. Der Ort, an dem sich ein Konzentrationsverhältnis einstellt, welches den ausgezeichneten Farbeindruck hervorruft wandert somit mit der Zeit. Somit verschiebt sich auch das Gebiet ausgezeichneten Farbeindrucks mit der Zeit.

Um eine gute Wahrnehmbarkeit der Verschiebung des Gebiets ausgezeichneten Farbeindrucks auch bei kleinen Dokumenten, zum Beispiel im ID 1 Kartenformat (85,6 mm x 54 mm), zu erreichen, ist bei einer besonders bevorzugten Ausführungsform der Erfindung vorgesehen, dass sich der Bereich entlang der ausgezeichneten Richtung über die gesamte Ausdehnung des Dokuments erstreckt, insbesondere parallel einer längeren Kante eines im Wesentlichen rechteckigen Dokuments. Vorzugsweise erstreckt sich somit der Bereich, in dem die verschiedenen Farben aufgebracht sind, entlang einer Längsrichtung eines im Wesentlichen rechteckigen, kartenförmig ausgebildeten Dokuments. Ist die Länge, die parallel der ausgezeichneten Richtung verläuft, über den sich die Konzentrationsverläufe abhängig von der Position entlang der ausgezeichneten Richtung verändern (und sich somit auch ein Konzentrationsverhältnis ändert), möglichst lang, so ist eine sich ergebende Verschiebung in einem vorgegebenen Zeitintervall ebenfalls besonders groß. Hierdurch wird eine Wahrnehmung der Verschiebung erleichtert. Eine Verschiebungsstrecke pro Zeiteinheit wird hierbei größer, so dass sie leichter wahrnehmbar ist.

Bei größeren Dokumenten, zum Beispiel im ID 2 (105 mm x 74 mm) oder ID 3 Format (125 mm x 88 mm) sowie bei großen Etiketten kann der Bereich, in dem die mindestens zwei Farben aufgebracht werden, auch hinsichtlich einer Größe und/oder Orientierung anders gewählt werden. Insbesondere bei im Hochformat erstellten Sicherheitsdokumenten ist eine Anbringung entlang der kurzen Dokumentenseite vorteilhaft.

Beim Erstellen des Sicherheitsdokuments ist bei einer bevorzugten Ausführungsform vorgesehen, dass mehrere unterschiedliche Farbzusammensetzungen hergestellt werden, die unterschiedliche Anteile der mindestens zwei verschiedenen Farben enthalten und in benachbarten Bereichen auf eine Walze einer Druckmaschine aufgebracht werden, wobei die Farbzusammensetzungen über weitere Walzen auf eine Druckplatte und von dieser auf eine Schicht des Dokumentkörpers übertragen werden. Ein streifenweises Auftragen in möglichst schmalen Streifen gestattet das Aufbringen der Farben in Konzentrationsverläufen, die sich, entlang einer Richtung, die parallel einer Drehachsrichtung der Walzen ist, verändern.

Als Druckverfahren können die dem Fachmann bekannten Verfahren des Hoch-, Flach-, Tief- und Durchdrucks sowie andere dem Fachmann bekannte Aufbringtechniken verwendet werden. Bei dem erzeugten Druckbild kann es sich um jede dem Fachmann bekannte Ausgestaltung handeln, insbesondere eine Vollfläche, ein Raster, ein Halbtonbild oder eine Linienstruktur.

Um einen möglichst kontinuierlichen Farbübergang zu erreichen, d.h. stetige Konzentrationsverläufe der unterschiedlichen Farben herzustellen, ist bei einer bevorzugten Ausführungsform vorgesehen, dass mindestens eine der weiteren Walzen eine Verreiberwalze ist, die eine axial oszillierende Bewegung ausführt, um eine Vermischung der benachbart aufgebrachten Farbzusammensetzungen über eine seitliche Verreibung zu erreichen.

Als besonders vorteilhaft hat es sich erwiesen, das Aufbringen der Farbzusammensetzungen auf den Bereich so vorzunehmen, dass der Konzentrationsverlauf der einen Farbe der mindestens zwei Farben über den Bereich eine monoton abnehmende (zunehmende), vorzugsweise stetige, Funktion ist. Dies bedeutet, dass die Konzentration der einen Farbe entlang der ausgezeichneten Richtung monoton abnimmt (zunimmt), vorzugsweise stetig. Besonders bevorzugt wird eine Ausführungsform, bei der das Aufbringen der Farbzusammensetzungen auf den Bereich so vorgenommen wird, dass der Konzentrationsverlauf der einen Farbe über den Bereich entlang der ausgezeichneten Richtung eine linear abnehmende (zunehmende) Funktion ist. Dieses lässt sich einfach dadurch erreichen, dass eine Differenz der in den Farbzusammensetzungen enthaltenen Anteile für benachbart auf die Walze aufgebrachter Farbzusammensetzungen konstant gewählt wird. Vorzugsweise wird an einem Rand der Walze (Duktor) eine Farbzusammensetzung aufgebracht, die einen maximalen Anteil der einen Farbe (minimalen Anteil, insbesondere die eine Farbe gar nicht) enthält. Am entgegengesetzten Ende wird mit vorzugsweise eine Farbzusammensetzung aufgebracht, die einen minimalen Farbanteil der einen Farbe, insbesondere gar keinen Anteil (einen maximalen Anteil der Farbe) enthält. Für die Farbzusammensetzungen, die hierzwischen aufgebracht werden, nimmt der Anteil der einen Farbe in gleichen Schritten ab (zu).

Bringt man die Farben mit Farbzusammensetzungen, wie sie eben beschrieben sind, in einem Druckprozess auf, wobei mindestens eine der weiteren Walzen, eine Verreiberwalze, eine axiale Bewegung ausführt und so zu einer seitlichen Verreibung führt, so erhält man eine bevorzugte Ausführungsform, bei der der Konzentrationsverlauf der einen Farbe über den Bereich entlang der ausgezeichneten Richtung linear abnimmt (zunimmt). Hierbei ist gewährleistet, dass jederzeit auf dem Sicherheitsdokument ein Gebiet der ausgezeichneten Farbe sichtbar ist und dieses sich mit der Zeit stetig verschiebt. Als besonders vorteilhaft hat sich eine Ausführungsform herausgestellt, bei der der Konzentrationsverlauf einer anderen Farbe der mindestens zwei Farben über den Bereich entlang der ausgezeichneten Richtung linear zunimmt (abnimmt). Dies bedeutet, dass die Konzentrationsverläufe der zwei verschiedenen Farben jeweils linear, jedoch mit Steigungen entgegengesetzten Vorzeichens ausgebildet sind.

Da eine Verschiebung des Gebiets ausgezeichneten Farbeindrucks in Abhängigkeit von einer Zeit eine exponentielle Abhängigkeit zeigt, ist eine Lebensdauer zumindest einer der Farben, und zwar der Farbe mit der kürzeren Lebensdauer, angepasst an eine vorgegebene Gültigkeitsdauer zu wählen. Besonders bevorzugt wird die kürzere Lebensdauer der mindestens zwei Farben so gewählt, d.h. eine Farbe mit einer entsprechenden Lebensdauer gewählt, die im Bereich der Größenordnung der vorgegebenen Gültigkeitsdauer liegt. Wünschenswert ist es, dass die Funktion, welche eine Position des Gebiets ausgezeichneten Farbeindrucks in Abhängigkeit von der Zeit angibt, durch eine lineare Funktion approximiert werden kann oder zumindest keine übermäßigen Abweichungen von einer linearen Funktion im Zeitbereich aufweist, der in der Größenordnung der Gültigkeitsdauer liegt. Besonders bevorzugt wird eine Ausführungsform der Erfindung, bei der eine kürzere Lebensdauer der zwei verschiedenen Farben in der Größenordnung der vorgegebenen Gültigkeitsdauer liegt oder kleiner ist, bevorzugter um bis zu einen Faktor 8 kleiner ist als die vorgegebene Gültigkeitsdauer und am bevorzugtesten etwa der Hälfte bis zu einem Viertel der Gültigkeitsdauer entspricht. Andere Ausführungsformen sehen vor, dass sich die Lebensdauern um mehr als eine Größenordnung unterscheiden und insbesondere eine der mindestens zwei Farben eine Lebensdauer besitzt, die gegen unendlich strebt.

Werden die Konzentrationsverläufe jeweils so gewählt, dass sie linear zwischen 100 % und 0 % bzw. 0 % und 100 % für die jeweilige der mindestens zwei Farben variieren, so kann über die Absolutverhältnisse der mindestens zwei Farben zueinander eine Position entlang der ausgezeichneten Richtung in dem Bereich eingestellt werden, an dem das Gebiet ausgezeichneten Farbeindrucks zum Zeitpunkt der Herstellung des Sicherheitsdokuments wahrgenommen wird. Besonders bevorzugt werden die Absolutverhältnisse so gewählt, dass der Bereich entlang der ausgezeichneten Richtung durch das Gebiet ausgezeichneten Farbeindrucks in zwei Unterbereiche entlang der ausgezeichneten Richtung aufgeteilt wird, von denen der größere Bereich vorzugsweise 66 % bis 90 %, am bevorzugtesten etwa 80 % der Gesamtausdehnung des Bereichs entlang der ausgezeichneten Richtung einnimmt. Die Konzentrationsverläufe sind vorzugsweise so ausgestaltet, dass mit einer einsetzenden Alterung der mindestens zwei verschiedenen Farben sich das Gebiet ausgezeichneten Farbeindrucks in dem Bereich so verschiebt, dass der zunächst größere Unterbereich kleiner wird.

Um einen verbesserten Farbeindruck des ausgezeichneten Farbeindrucks zu erreichen, insbesondere wenn es sich um einen weißen Farbeindruck handelt, ist in einer Ausführungsform der Erfindung vorgesehen, dass eine dritte Farbe über den Bereich aufgebracht wird, die einen Konzentrationsverlauf aufweist, ein ähnliches Verhalten wie ein Konzentrationsverlauf einer der beiden Farben aufweist, und die eine ähnliche Lebensdauer wie die eine der beiden Farben aufweist. Eine solche Ausführungsform umfasst auch eine Verwendung einer Mischfarbe, die eine einheitliche Lebensdauer für beide Bestandteile der Mischfarbe aufweist. Bei wieder einer anderen Ausführungsform ist vorgesehen, dass die dritte Farbe vollflächig in dem Bereich aufgebracht ist. Es ergibt sich, dass auch weitere Farben verwendet werden können.

Sind für die gewünschte Gültigkeitsdauer keine geeigneten Fluoreszenzfarben aufzufinden, die eine angemessene Lebensdauer aufweisen und darüber hinaus zueinander bezüglich der Farbmischung komplementär sind, um einen weißen Farbeindruck hervorzurufen, ist bei einer anderen Ausführungsform vorgesehen, dass die dritte Farbe in dem Bereich aufgebracht wird, die einen Konzentrationsverlauf aufweist, der sich entlang einer senkrechten Richtung zu der ausgezeichneten Richtung verändert. In einem solchen Fall wird das Gebiet ausgezeichneten Farbeindrucks eher punktförmig ausgebildet sein und sich mit der Zeit sowohl entlang der ausgezeichneten Richtung als auch senkrecht hierzu, d.h. im Ergebnis entlang einer gekrümmten Linie, bewegen.

Um eine Überprüfung der Alterung des Sicherheitsdokuments auf einfache Weise ausführen zu können, ist bevorzugt eine Zeitskala entlang einer Kurve aufgetragen, entlang derer sich das den ausgezeichneten Farbeindruck hervorrufende Gebiet verschiebt, wobei an der Zeitskala vorzugsweise eine Gültigkeitsgrenze markiert ist. Die Kurve wird eine Gerade sein, sofern zwei Farben verwendet werden, deren Konzentrationsverläufe linear und entgegengesetzt entlang der ausgezeichneten Richtung verlaufen. Nur in dem Fall, dass eine dritte Farbe verwendet wird, deren Konzentrationsverlauf senkrecht zu der ausgezeichneten Farbe verläuft, wird die Zeitskala entlang einer gekrümmten Kurve verlaufen.

Um ein Ablesen einer Alterung des Sicherheitsdokuments ohne eine Prüfvorrichtung zu erleichtern, ist bei einer bevorzugten Ausführungsform vorgesehen, dass zumindest ein Vergleichsfarbverlauf, der sich zum Zeitpunkt eines Endes der Gültigkeitsdauer ergibt, mit langlebigen Farben neben den Bereich auf die Seitenfläche aufgedruckt ist. Bei einer Weiterbildung können mehrere Vergleichsfarbverläufe mit langlebigen Farben neben dem Bereich aufgedruckt sein, die unterschiedliche Alterungszustände des Sicherheitsdokuments anzeigen. Bei einer Anregung der Fluoreszenz kann somit der durch die Fluoreszenz ausgelöste Farbverlauf mit den aus langlebigen Farben gedruckten Vergleichsfarbverläufen verglichen werden. Hierdurch ist eine zuverlässige Erkennung, ob eine Gültigkeitsdauer des Dokuments abgelaufen ist oder nicht realisierbar.

Bei einer Ausführungsform wird eine Kontrollkarte mit gedruckten Vergleichsfarbverläufen zur Überprüfung des Sicherheitsdokuments derart eingesetzt, dass eine Kontrollperson diese visuell mit dem Sicherheitsdokument unter entsprechender Beleuchtung betrachtet.

Bei einer Ausführungsform der Erfindung ist vorgesehen, dass der Speicher der Vorrichtung zur Prüfung eines Sicherheitsdokuments eine mit dem mindestens einen Vergleichsfarbverlauf mit langlebigen Farben bedruckte Fläche ist.

Bei einer Weiterbildung der erfindungsgemäßen Vorrichtung zur Überprüfung des Sicherheitsdokuments ist vorgesehen, dass die Anregungsquelle hinsichtlich einer Anregungsstärke regelbar ist, um eine Intensität der beobachteten Fluoreszenz an eine Normintensität anpassen zu können. Dadurch, dass aufgrund der Alterung der Farben die Anzahl der vorhandenen Farbpigmente abnimmt, nimmt auch eine Fluoreszenzintensität mit der Zeit ab. Daher ist es vorteilhaft, eine Anregung der Fluoreszenz regeln zu können, um hierüber eine Intensität des sich ergebenden Farbverlaufs aufgrund der Fluoreszenz anpassen zu können. Unmittelbar nach der Erzeugung des Sicherheitsdokuments ist nur eine geringe Anregungsstärke notwendig. Je älter das Dokument wird, desto höher sollte die Anregungsstärke gewählt werden, um einen nahezu gleich intensiven Farbverlauf aufgrund der Fluoreszenz der beiden Farben zu beobachten. Bevorzugt wird hierbei eine Korrelation zwischen der geregelten Anregungsstärke und dem detektierten Ort des Gebietes des ausgezeichneten Farbeindruckes durchgeführt, da zwischen beiden ein fester Zusammenhang besteht. Auf diese Weise wird das Merkmal noch sicherer gegen Fälschung.

Eine bevorzugte Ausführungsform der Erfindung, die eine automatisierte Überprüfung des Sicherheitsdokuments gestattet, sieht vor, dass eine Dokumentaufnahme mit der Anregungsquelle und eine Erfassungseinheit gekoppelt ist, die die Fluoreszenz erfasst, und mit der Erfassungseinheit eine Auswerteeinheit gekoppelt die, die eine Position des Gebiets ausgezeichneten Farbeindrucks ermittelt, und die ermittelte Position mit einer Gültigkeitsdauer-Grenzposition vergleicht, die eine vorgegebene Position des Gebiets ausgezeichneten Farbeindrucks am Ende einer Gültigkeitsdauer des Sicherheitsdokuments angibt, und eine Ausgabeeinheit umfasst, die ein Ergebnis des Vergleichs ausgibt. Eine solche Ausführungsform der Erfindung ist in der Lage, beispielsweise programmgesteuert ein in der Dokumentaufnahme angeordnetes Sicherheitsdokument hinsichtlich eines Ablaufs einer Gültigkeitsdauer zu überprüfen. Hierbei werden die in dem Speicher abgelegten den Vergleichsfarbverlauf charakterisierenden Informationen genutzt, die beispielsweise die Gültigkeitsdauer-Grenzposition umfassen.

Nachfolgend wird die Erfindung anhand bevorzugter Ausführungsbeispiele unter Bezugnahme auf eine Zeichnung näher erläutert. Hierbei zeigen:
- Fig. 1: eine schematische grafische Darstellung zweier Konzentrationsverläufe entlang einer ausgezeichneten Richtung;
- Fig. 2: eine schematische Darstellung eines Sicherheitsdokumentkörpers, der zu den Konzentrationsverläufen nach Fig. 1 korrespondiert;
- Fig. 3: eine Druckmaschine zum Herstellen eines Sicherheitsdokuments;
- Fig. 4: schematisch zwei grafisch aufgetragene Farbverläufe entlang einer ausgezeichneten Richtung bei einer streifenweise Bedruckung eines Sicherheitsdokuments;
- Fig. 5: eine schematische Ansicht einer Abhängigkeit eines Gebiets einer ausgezeichneten Farbeindrucks in Abhängigkeit von der Zeit;
- Fig. 6a und 6b: eine grafische Darstellung jeweils zweier Konzentrationsverläufe für ein Sicherheitsdokument einer beispielhaften Ausführungsform zu unterschiedlichen Zeitpunkten;
- Fig. 7a und 7b: eine schematische Ansichten eines Sicherheitsdokuments, die zu den Konzentrationsverläufen nach Fig. 6a und 6b zukorrespondieren;
- Fig. 8a und 8b: schematische Ansichten weiterer Sicherheitsdokumente; und
- Fig. 9: eine schematische Darstellung einer Vorrichtung zum Überprüfen eines Sicherheitsdokuments hinsichtlich einer Alterung.

Um ein Sicherheitsdokument mit einem Gültigkeitsmerkmal herzustellen, sind zwei verschiedene Farben mit unterschiedlichen Konzentrationsverläufen entlang einer ausgezeichneten Richtung auf diesen aufzubringen. In Fig. 1 sind schematisch Konzentrationsverläufe 1, 2, beispielsweise für die Farben Rot und Zyan entsprechend gegen eine ausgezeichnete Richtung 3, die entlang einer Abszisse der grafischen Darstellung nach Fig. 1 aufgetragen ist. Eine Ordinate 4 der grafischen Darstellung gibt eine Konzentration der Farben bzw. darin enthaltenen Pigmente an. Die unterschiedlichen Farben sind vorzugsweise so gewählt, dass sie hinsichtlich einer Farbaddition eines von ihnen ausgesandten Fluoreszenzlichts bei einer geeigneten Mischung (einem geeigneten Konzentrationsverhältnis) einen weißen Farbeindruck hervorrufen. Wählt man als erste Farbe beispielsweise Rot und ordnet dieser den Konzentrationsverlauf zu, der in Fig. 1 mit dem Bezugszeichen 1 versehen ist und als durchgezogene Linie dargestellt ist, und als zweite Farbe Zyan und ordnet diese einen Konzentrationsverlauf zu, der in Fig. 1 gestrichelt dargestellt ist und mit dem Bezugszeichen 2 gekennzeichnet ist, und nimmt darüber hinaus an, dass ein weißer Farbeindruck hervorgerufen wird, wenn gleich viele zyanfarbige und rotfarbige Pigmente Fluoreszenzlicht erzeugen, so erhält man ein in Fig. 2 stark vereinfacht dargestelltes Sicherheitsdokument 5, welches vorzugsweise rechteckig ausgebildet ist und einen aus mehreren Schichten laminiertes Sicherheitsdokument 5 sein kann. Es kann sich ebenfalls um ein lackiertes oder unlackiertes Sicherheitsdokument (5) des Wert- und Sicherheitsdruckes handeln, insbesondere auf Papier-, Gewebe- oder Kunststoffbasis, sowie Hybrid- oder Verbundmaterialien dieser. Das Sicherheitsdokument 5 kann bei anderen Ausführungsformen, beispielsweise bei einem Reisepass, mit weiteren vorzugsweise aus Papier ausgestalteten Seiten zu einem Büchlein zusammengebunden sein. Bei dem dargestellten Sicherheitsdokument 5 erstreckt sich ein Bereich 7, über den die zwei verschiedenen Farben aufgebracht, insbesondere aufgedruckt, sind, über eine gesamte Seitenfläche des Dokuments 5. Eine ausgezeichnete Richtung 3, entlang derer sich die Konzentrationsverläufe der zwei verschiedenen Farben, hier Zyan und Rot, verändern, ist parallel zu einer Längsseite 8 des Sicherheitsdokuments 5 ausgerichtet.

Bei einer Anregung der Fluoreszenz der beiden verschiedenen Farben ist in einer Mitte des Dokumentkörpers, bezogen auf die ausgezeichnete Richtung 3, ein Gebiet 9 wahrnehmbar, welches einen weißen Farbeindruck, d.h. einen ausgezeichneten Farbeindruck, hervorruft. Benachbart zu dem den ausgezeichneten Farbeindruck hervorrufenden Gebiet 9 sind Gebiete 10 und 11 angeordnet, die einen zyanfarbigen bzw. entsprechend einen rotfarbigen Farbeindruck hervorrufen. Nimmt man an, dass die Farbpigmente der Farbe Zyan kurzlebiger als die der Farbe Rot sind, d.h. eine kürze Lebensdauer besitzen, so zerfallen pro Zeiteinheit mehr zyanfarbige Farbpigmente als rote Farbpigmente. Ein Ort, an dem die Anzahl der zyanfarbigen und roten Pigmente gleich ist, verschiebt sich somit entgegen der ausgezeichneten Richtung 3, d.h. bei der Darstellung nach Fig. 2 nach links, so dass das ausgezeichnete Gebiet 9 mit einer zunehmenden Alterung der Farben sich nach links verschiebt. Diese Verschiebung ist somit ein Maß für die Alterung und kann verwendet werden, um eine Gültigkeitsdauer des Sicherheitsdokuments 5 zu überprüfen. Unterschreitet ein Abstand 12 des Gebiets ausgezeichneten Farbeindrucks 9 von einer kürzeren linken Kante 13 des Sicherheitsdokuments 5 einen Schwellenwert, so kann dies als Merkmal für einen Ablauf einer Gültigkeitsdauer des Sicherheitsdokuments 5 verwendet werden.

In Fig. 3 ist schematisch eine Druckmaschine dargestellt, mit deren Hilfe ein Sicherheitsdokument nach Fig. 2 hergestellt werden kann. Eine Walze (Duktor) 22 zur Farbaufnahme ist durch mehrere Farbtrenner 23, oder auch Brocken genannt, im dargestellten Beispiel in vier gleich große Zonen 24 in axialer Richtung aufgeteilt. In jeder der Zonen 24 wird der Walze 22 eine von vier verschiedenen Farbzusammensetzungen zugeführt. Die der Walze 22 zugeführten Farbzusammensetzungen werden über weitere Walzen, die Farbwalzen 25, 25" und mindestens eine Verreiberwalze 25' umfassen, auf eine Druckplatte 26 übertragen und von dieser auf eine Schicht 27 aufgedruckt, die vorzugsweise zu einem Sicherheitsdokument laminiert wird oder bereits laminiert ist. Die mindestens eine Verreiberwalze 25' führt zusätzlich zu einer Rotationsbewegung um eine Längsachse 28 eine Oszillationsbewegung entlang der Längsachse 28 aus. Hierdurch kommt es zu einer stufenlos einstellbaren seitlichen Verreibung der Farbzusammensetzungen, so dass sich entlang der ausgezeichneten Richtung 3 auf der Schicht 27 monotone, stetige und bevorzugt lineare Konzentrationsverläufe der zwei unterschiedlichen Farben, aus denen die Farbzusammensetzungen bestehen, ausbilden.

In Fig. 4 sind die Konzentrationsverläufe 1' und 2' für Rot und Zyan gegen die ausgezeichnete Richtung 3 grafisch dargestellt, die sich ergeben würden, wenn keine seitliche Verreibung stattfinden würde. Hierbei ist davon ausgegangen, dass die vier Farbzusammensetzungen aus Zyan, aus zwei Teilen Zyan und einem Teil Rot, aus einem Teil Zyan und zwei Teilen Rot und nur aus Rot bestehen. Mit der seitlichen Verreibung ergeben sich dann die Konzentrationsverläufe nach Fig. 1. Es ergibt sich für den Fachmann, dass selbstverständlich mehr Farbzusammensetzungen als vier verwendet werden können.

Um einen optimalen Weißeindruck in dem Gebiet ausgezeichneten Farbeindrucks zu erreichen, ist bei einigen Ausführungsformen vorgesehen, dass zusätzlich eine dritte Farbe, welches ebenfalls eine fluoreszierende Farbe ist, über den Bereich aufgebracht wird. Hierbei wird für die dritte Farbe vorzugsweise ein Konzentrationsverlauf entlang der ausgezeichneten Richtung verwendet, der einem Konzentrationsverlauf einer der zwei verschiedenen Farben ähnelt. Dies bedeutet, dass der Konzentrationsverlauf der dritten Farbe entlang der ausgezeichneten Richtung ebenfalls monoton zunimmt (abnimmt), vorzugsweise linear zunimmt (abnimmt).

### Beispiel 1:

Eine beispielhafte Ausführungsform verwendet die Farben Rot 360F50W Sicpa, Gelb 360F12W Sicpa, Blau 360F14W Sicpa. Diese Farben werden verwendet, um vier Farbzusammensetzungen Z1 bis Z4 herzustellen, die Gelb, Blau und Rot in folgender Zusammensetzung enthalten. Z1: 100 % Gelb, 0 % Blau, 0 % Rot; Z2: 67 % Gelb, 17 % Blau, 17 % Rot; Z3: 33 % Gelb, 33 % Blau, 33 % Rot; Z4: 0 % Gelb, 50 % Blau, 50 % Rot.

Wie im Folgenden erläutert werden soll, kann durch eine geeignete Wahl der Farbzusammensetzungen ein Ort entlang der bevorzugten Richtung festgelegt werden, an dem das Gebiet, in der Regel ein Streifen, ausgezeichneten Farbeindrucks zum Zeitpunkt der Herstellung angeordnet ist. Ein Nullpunkt der Zeitskala fällt mit der Herstellung des Sicherheitsdokuments zusammen. Eine Ortsangabe x wird normiert auf eine Ausdehnung des Bereichs entlang der ausgezeichneten Richtung angegeben. Geht man davon aus, dass sich der Bereich, in dem die Farben aufgebracht werden, sich über eine gesamte Fläche des Sicherheitsdokuments erstreckt, so fällt der Ort x = 0 mit einer Seite des Sicherheitsdokuments und der Ort x = 1 mit einer gegenüberliegenden Seite zusammen. Die Konzentrationsverläufe n₁(x) für die Farbe 1 und n₂(x) für die Farbe 2 werden jeweils als linear so gewählt, dass für die Farbe 1 der Konzentrationsverlauf am Ort x = 0 Null (n₁(0)=0) und am Ort x = 1 n_{1,0} beträgt (n₁(1)= n_{1.0}). Für die Farbe 2 wird der Konzentrationsverlauf entgegengesetzt gewählt, so dass am Ort x = 0 n_{2,0} Pigmente vorhanden sind ((n₂(0)= n_{2,0})und am Ort x = 1 keine Pigmente der Farbe 2 vorhanden sind (n₂(1)=0). Somit gilt: ${n}_{1} \left(x\right) = {n}_{1 , 0} ⋅ x$ ${n}_{2} \left(x\right) = {n}_{2 , 0} ⋅ \left(1-x\right)$

Nimmt man für die Alterung der Farben jeweils einen monoexponentiellen Zerfall an, so gilt: ${n}_{1} \left(x, t\right) = {n}_{1 , 0} ⋅ {e}^{- \frac{t}{{τ}_{1}}} ⋅ x$ ${n}_{2} \left(x, t\right) = {n}_{2 , 0} ⋅ {e}^{- \frac{t}{{τ}_{2}}} ⋅ \left(1-x\right)$

Wobei τ₁ die Lebensdauer der Farbe 1 und τ₂ die Lebensdauer der Farbe 2 bzw. jeweils deren Farbpigmente sind. Das Mischungsverhältnis R(x,t) bzw. das Konzentrationsverhältnis der beiden Farben ist gegeben als: $R \left(x, t\right) = \frac{{n}_{1} \left(x, t\right)}{{n}_{2} \left(x, t\right)}$ $R \left(x, t\right) = \frac{{n}_{1 , 0} ⋅ {e}^{- \frac{t}{{τ}_{1}}} ⋅ x}{{n}_{2 , 0} ⋅ {e}^{- \frac{t}{{τ}_{2}}} ⋅ \left(1-x\right)}$ $R \left(x, t\right) = \frac{{n}_{1 , 0}}{{n}_{2 , 0}} ⋅ {e}^{\frac{t}{{τ}_{2}} - \frac{t}{{τ}_{1}}} ⋅ \frac{x}{1 - x}$ $R \left(x, t\right) = \frac{{n}_{1 , 0}}{{n}_{2 , 0}} ⋅ {e}^{t ⋅ \frac{\left({τ}_{1}-{τ}_{2}\right)}{{τ}_{1} ⋅ {τ}_{2}}} ⋅ \frac{x}{1 - x}$

Gebe nun der Wert R₀ das Mischungsverhältnis an, bei dem der ausgezeichnete Farbeindruck z.B. ein weißer Farbeindruck hervorgerufen wird, so ergibt sich die Position x(t) des Gebiets ausgezeichneten Farbeindrucks wie folgt: ${R}_{0} ⋅ \left(1-x\right) = \frac{{n}_{1 , 0}}{{n}_{2 , 0}} ⋅ {e}^{t ⋅ \frac{\left({τ}_{1}-{τ}_{2}\right)}{{τ}_{1} ⋅ {τ}_{2}}} ⋅ x$ ${R}_{0} - {R}_{0} ⋅ x = \frac{{n}_{1 , 0}}{{n}_{2 , 0}} ⋅ {e}^{t ⋅ \frac{\left({τ}_{1}-{τ}_{2}\right)}{{τ}_{1} ⋅ {τ}_{2}}} ⋅ x$ ${R}_{0} = \left({R}_{0}+\frac{{n}_{1 , 0}}{{n}_{2 , 0}}⋅{e}^{t ⋅ \frac{\left({τ}_{1}-{τ}_{2}\right)}{{τ}_{1} ⋅ {τ}_{2}}}\right) ⋅ x$ $x = \frac{{R}_{0}}{\left({R}_{0}+\frac{{n}_{1 , 0}}{{n}_{2 , 0}}⋅{e}^{t ⋅ \frac{\left({τ}_{1}-{τ}_{2}\right)}{{τ}_{1} ⋅ {τ}_{2}}}\right)}$

Die Parameter R₀, τ₁ und τ₂ ergeben sich aus der Farbauswahl (Stoffauswahl), die geeignet angepasst an die gewünschte Gültigkeitsdauer auszuwählen sind. Zum Startzeitpunkt t = 0 kann der "Weißpunkt" bei der Koordinate x über die eingesetzten Stoffmengen n_{1,0} und n_{2,0} festgelegt werden: $x \left(0\right) = \frac{{R}_{0}}{\left({R}_{0}+\frac{{n}_{1 , 0}}{{n}_{2 , 0}}\right)}$

### Beispiel 2:

Ergibt eine Mischung der Farbpigmente von 1:1 den ausgezeichneten Farbeindruck (weiß), so folgt R₀ = 1, sowie x(0) = 0,5 bei gleichen Stoffmengen n_{1,0} = n_{2,0}. Für die Position des Gebiets ausgezeichneten Farbeindrucks gilt dann: $x \left(t\right) = \frac{1}{\left(1+{e}^{t ⋅ \frac{\left({τ}_{1}-{τ}_{2}\right)}{{τ}_{1} ⋅ {τ}_{2}}}\right)}$

### Beispiel 3:

Es wird erneut angenommen, dass ein Mischungsverhältnis R₀ = 1 einen ausgezeichneter Farbeindruck (weiß) hervorruft. Für die eingesetzten Farbmengen (Pigmentmengen) gelte jedoch n_{2,0} =4 n_{1,0}, so folgt: $x \left(0\right) = \frac{1}{\left(1+\frac{1}{4}\right)} = \frac{4}{5} = 0 , 8$ $x \left(t\right) = \frac{1}{\left(1+\frac{1}{4}⋅{e}^{t ⋅ \frac{\left({τ}_{1}-{τ}_{2}\right)}{{τ}_{1} ⋅ {τ}_{2}}}\right)}$

Sei ferner τ₁ = 10 · τ₂, so ergibt sich für Positionen des Gebiets ausgezeichneten Farbeindrucks $x \left(t\right) = \frac{1}{\left(1+\frac{1}{4}⋅{e}^{\frac{9}{10} - \frac{t}{{τ}_{2}}}\right)} .$

Diese Abhängigkeit ist in Fig. 5 grafisch dargestellt.

Gut zu erkennen ist, dass sich die Position des Gebiets ausgezeichneten Farbeindrucks in einem Zeitbereich, der drei Lebensdauern der kürzerlebigen Farbe entspricht, nahezu linear von der Position 0,8 zu der Position 0,2 bewegt. Werden die Farben so gewählt, dass die kürzere Lebensdauer τ₂ beispielsweise der Hälfte der gewünschten Gültigkeitsdauer entspricht, so könnte an der Position x = 0,4 eine Gültigkeitsmarkierung angebracht werden. Ist die Position des Gebiets ausgezeichneten Farbeindrucks kleiner als 0,4, so ist die Gültigkeit des Dokuments abgelaufen.

In Fig. 6a sind die Konzentrationsverläufe 1,2 für die beiden verschiedenen Farben zum Zeitpunkt der Herstellung grafisch gegen die ausgezeichnete Richtung 3 aufgetragen. Die Farbe 1 ist mittels einer durchgezogenen Linie, die Farbe 2 mittels einer gestrichelten Linie dargestellt.

In Fig. 7a ist schematisch ein entsprechendes Sicherheitsdokument 5 zum Zeitpunkt der Herstellung dargestellt. Das Gebiet ausgezeichneten Farbeindrucks 9 befindet sich an der Position 0,8 entlang der ausgezeichneten Richtung. Nimmt man an, dass die Farbe 1 Rot ist und die Farbe 2 Zyan ist, so erhält man einen Farbübergang vom Roten zum Weißen vom rechten Rand des Sicherheitsdokuments 5 über eine kurze Strecke 31. Ein Farbübergang von Zyan zu Weiß hingegen erfolgt über eine lange Strecke 32.

In Fig. 7b ist eine Ansicht desselben kartenförmig ausgebildeten Sicherheitsdokuments 5 zu einem späteren Zeitpunkt dargestellt. Zwischen dem Zeitpunkt der Herstellung und dem späteren Zeitpunkt ist eine Zeitspanne von etwa drei Lebensdauern der kürzerlebigen Zyanpigmente vergangen. Das Gebiet 9 ausgezeichneten Farbeindrucks (weiß) befindet sich nun an der Position x = 0,2. Während eine Intensität der roten Farbpigmente in dieser Zeitspanne nur geringfügig abgenommen, hat die Anzahl der Zyanpigmente drastisch abgenommen. Die entsprechenden Konzentrationsverläufe sind in Fig. 6b gezeigt. Nach drei Lebensdauern der Zyanpigmente hat sich die Zone ausgezeichneten Farbeindruck zu der Position x = 0,2 nach links verschoben.

In dem Dokument nach Fig. 7a und 7b ist eine Zeitskala 33 gezeigt, die vorzugsweise auf das Sicherheitsdokument 5 aufgedruckt ist. Eine Gültigkeitsmarkierung 34 zeigt die Position an, an der sich das Gebiet ausgezeichneten Farbeindrucks zu dem Zeitpunkt befindet, an dem die Dokumentgültigkeit abläuft. Die Zeitskala 33 ist vorzugsweise pfeilförmig ausgestaltet, um eine Verschiebungsrichtung des Gebiets ausgezeichneten Farbeindrucks mit der Alterung anzugeben. Die Zeitskala kann selbstverständlich zusätzlich alphanumerische Beschriftungen, Piktogramme usw. umfassen.

Die beschriebenen Beispiele stellen lediglich beispielhafte Ausführungsformen der Sicherheitsdokumente dar. Es ergibt sich für den Fachmann, dass das Auftragen der Farben auf einer Schicht erfolgen kann, die in einem als Laminationskörper ausgeführten Sicherheitsdokument im Innern liegen kann. Voraussetzung hierfür ist, dass die äußeren Schichten sowohl hinsichtlich einer Anregung der Fluoreszenzfarben als auch der Fluoreszenz transparent sind. Des Weiteren kann ein beschriebener Farbverlauf als Sicherheitsmerkmal mit anderen dem Fachmann bekannten Sicherheitsmerkmalen kombiniert werden, insbesondere über- oder hinterdruckt werden.

Der Bereich 7 kann sich über die gesamte Ausdehnung des Dokumentes erstrecken oder über einen Teil. Aufgrund der visuellen Überprüfbarkeit sollte der Bereich 7 sich über den größten Teil der Ausdehnung des Dokumentes erstrecken, bevorzugt zwischen 65 und 100 % der Ausdehnung des Dokumentes. Hierbei kann der Bereich 7, wie in Fig. 8a gezeigt, rechteckig sein oder auch eine andere geometrische Figur aufweisen, beispielsweise als schlangenartiger oder Wellenförmiger Streifen ausgebildet sein, wie in Fig. 8b gezeigt ist.

In Fig. 9 ist eine Vorrichtung zum Prüfen eines Sicherheitsdokuments 5 hinsichtlich eines Ablaufs einer Gültigkeitsdauer schematisch dargestellt. Die Vorrichtung umfasst eine Dokumentaufnahme 42, in der ein Sicherheitsdokument 5 gehalten werden kann. In der Dokumentaufnahme kann das Sicherheitsdokument 5 so angeordnet werden, das der Bereich in dem die Farben aufgebracht sind reproduzierbar ausgerichtet ist.

Die Vorrichtung 41 umfasst eine Anregungsquelle 43, die vorzugsweise Licht im ultravioletten Spektralbereich emittiert. Die ultraviolette Strahlung regt die Fluoreszenz der auf das Sicherheitsdokument 5 aufgebrachten Farben an. Benachbart zu der Dokumentaufnahme 42 ist in einer Ausführungsform ein Speicher 48 angeordnet, der zumindest teilweise in Form einer mit Vergleichsfarbverläufen aus langlebigen Farben bedruckten Fläche 44 ausgebildet sein kann, wobei die Vergleichsfarbverläufe 49 zu unterschiedlichen Alterungszeiten des Sicherheitsdokuments 5 beobachtbare Farbverläufe grafisch darstellen. Die bedruckte Fläche 44 stellt ein Speichermedium dar, welches charakteristische Informationen der Vergleichsfarbverläufe 49 abspeichert. Diese sind relativ zu der Dokumentaufnahme 42 so ausgerichtet, das die ausgezeichnete Richtung des Bereichs, über den die fluoreszierenden Farben aufgebracht sind, eines in der Dokumentaufnahme 42 angeordneten Sicherheitsdokuments parallel zu den Vergleichsfarbverläufen 49 ausgerichtet ist. Die wahrnehmbaren Farbverläufe aufgrund der Fluoreszenz können somit einfach mit diesen Vergleichsfarbverläufen verglichen werden, um einen Alterungszustand und hieraus eine Gültigkeit des Sicherheitsdokuments abzuleiten.

Zusätzlich oder alternativ können charakteristische Informationen der Vergleichsfarbverläufe auch digitalen in einem Teil des Speichers 48 abgelegt sein, der mit einer Auswerteeinheit 46 gekoppelt ist. Bei einer solchen Ausführungsform , die für eine automatisierte Prüfung vorgesehen ist, umfasst die Vorrichtung 41 eine Erfassungseinheit 45, die beispielsweise Kamera, CCD oder Ähnliches ausgebildet ist und in der Lage ist, das Fluoreszenzlicht der Farben des Sicherheitsdokuments 5 zu erfassen. Die Erfassungseinheit 45 ist mit einer Auswerteeinheit 46 gekoppelt, die eine Position des Gebiets ausgezeichneten Farbeindrucks ermittelt und die Position mit einer Gültigkeitsdauer-Grenzposition vergleicht, die eine vorgegebene Position des Gebiets ausgezeichneten Farbeindrucks am Ende einer Gültigkeitsdauer des Sicherheitsdokuments 5 angibt. Über eine Ausgabeeinheit 47 wird ein Ergebnis der

Überprüfung ausgegeben. Die Ausgabeeinheit 47 kann eine beliebige Ausgestaltung annehmen, die in der Lage ist, eine Information zu vermitteln. Beispielsweise kann sie als frei programmierbare Anzeigefläche ausgestaltet sein, auf der ein anhand der ermittelten Position festgestelltes Alter des Sicherheitsdokuments 5 ausgegeben wird. Ebenso kann die Ausgabeeinheit auch mit zwei unterschiedlichen Leuchtmitteln ausgestaltet sein, die unterschiedliche Farben aufweisen, wobei einer der Farben eine Bedeutung "Gültigkeitsdauer noch nicht abgelaufen" und der anderen eine Bedeutung "Gültigkeitsdauer abgelaufen" zugeordnet sind.

### Bezugszeichenliste

- 1, 2: Konzentrationsverläufe
- 3: ausgezeichnete Richtung
- 4: Konzentration
- 5: Sicherheitsdokument
- 7: Bereich
- 8: Längsseite
- 9: Gebiet ausgezeichneten Farbeindrucks
- 10, 11: Gebiete
- 12: Abstand
- 13: kürzere linke Kante
- 21: Druckmaschine
- 22: Walze zur Farbaufnahme
- 23: Farbtrenner
- 24: Zonen
- 25, 25": Farbwalzen
- 25': Verreiberwalze
- 26: Druckplatte
- 27: Schicht
- 28: Achse
- 31: kurze Strecke
- 32: lange Strecke
- 33: Zeitskala
- 34: Gültigkeitsmarkierung
- 41: Vorrichtung
- 42: Dokumentaufnahme
- 43: Anregungsquelle
- 44: Fläche
- 45: Erfassungseinheit
- 46: Auswerteeinheit
- 47: Ausgabeeinheit
- 48: Speicher
- 49: Vergleichsfarbverläufe

## Patentansprüche

1. Sicherheitsdokument (5), bei dem zumindest über einen Bereich (7), der von einer Seitenfläche aus sichtbar ist, mindestens zwei verschiedene Farben aufgebracht sind, die entlang einer ausgezeichneten Richtung (3) in dem Bereich (7) voneinander abweichende Konzentrationsverläufe (1, 2) aufweisen, so dass sich ein Konzentrationsverhältnis (R(x)) der mindestens zwei verschiedenen Farben über den Bereich (7) abhängig von einem Ort entlang der ausgezeichneten Richtung (3) verändert, wobei die mindestens zwei verschiedenen Farben Fluoreszenzfarben sind,
**dadurch gekennzeichnet, dass**
die Konzentrationsverläufe (1, 2) so gewählt sind, dass bei einer Anregung der Fluoreszenz ein einen ausgezeichneten Farbeindruck hervorrufendes Gebiet (9) wahrnehmbar ist und die mindestens zwei Farben unterschiedliche Lebensdauern (τ₁, τ₂) aufweisen, wobei die Konzentrationsverläufe (1, 2) und die Abmessungen des Bereichs (7) entlang der ausgezeichneten Richtung (3) so gewählt sind, dass sich nach einer Herstellung in einer vorgegebenen Gültigkeitsdauer eine wahrnehmbare Verschiebung des einen ausgezeichneten Farbeindruck hervorrufenden Gebiets (9) ergibt.

2. Sicherheitsdokument (5) nach Anspruch 1, **dadurch gekennzeichnet, dass** das den ausgezeichneten Farbeeindruck hervorrufende Gebiet (9) einen weißen Farbeindruck hervorruft.

3. Sicherheitsdokument (5) nach einem der vorangehenden Ansprüche, **dadurch gekennzeichnet, dass** der Konzentrationsverlauf (1) einer Farbe der mindestens zwei Farben eine über den Bereich (7) entlang der ausgezeichneten Richtung (3) monoton abnehmende oder zunehmende Funktion ist.

4. Sicherheitsdokument (5) nach einem der vorangehenden Ansprüche, **dadurch gekennzeichnet, dass** sich die Lebensdauern der einen Farbe und der anderen Farbe der mindestens zwei verschiedenen Farben um mindestens eine Größenordnung unterscheiden.

5. Sicherheitsdokument (5) nach einem der vorangehenden Ansprüche, **dadurch gekennzeichnet, dass** eine kürzere Lebensdauer einer der mindestens zwei verschiedenen Farben in der Größenordnung der vorgegeben Gültigkeitsdauer liegt oder kleiner ist, bevorzugter um bis zu einem Faktor 8 kleiner als die vorgegebene Gültigkeitsdauer ist, am bevorzugtesten etwa der Hälfte bis zu einem Viertel der Gültigkeitsdauer entspricht.

6. Sicherheitsdokument (5) nach einem der vorangehenden Ansprüche, **dadurch gekennzeichnet, dass** eine dritte Farbe über dem Bereich (7) aufgebracht ist, die einen Konzentrationsverlauf entlang der ausgezeichneten Richtung aufweist, der ein ähnliches Verhalten wie der Konzentrationsverlauf der einen Farbe oder der anderen Farbe der mindestens zwei Farben aufweist, und die dritte Farbe eine ähnliche Lebensdauer wie die entsprechende der einen Farbe oder der anderen Farbe der mindestens zwei Farben aufweist.

7. Sicherheitsdokument (5) nach einem der Ansprüche 1 bis 5, **dadurch gekennzeichnet, dass** eine dritte Farbe über dem Bereich (7) aufgebracht ist, die einen Konzentrationsverlauf aufweist, der sich entlang einer senkrechten Richtung zu der ausgezeichneten Richtung (3) verändert.

8. Verfahren zum Erstellen einer Sicherheitsdokuments (5), bei dem zumindest über einen Bereich (7), der von einer Seitenfläche aus sichtbar ist, mindestens zwei verschiedene Farben aufgebracht werden, die entlang einer ausgezeichneten Richtung (3) in dem Bereich (7) voneinander abweichende Konzentrationsverläufe (1, 2) aufweisen, so dass sich ein Konzentrationsverhältnis (R(x)) der mindestens zwei verschiedenen Farben über den Bereich (7) abhängig von einem Ort entlang der ausgezeichneten Richtung (3) verändert, wobei die mindestens zwei verschiedenen Farben Fluoreszenzfarben sind,
**dadurch gekennzeichnet, dass**
die mindestens zwei verschiedenen Farben mit unterschiedlichen Lebensdauern (τ₁, τ₂) ausgewählt werden und die mindestens zwei verschiedenen Farben so aufgebracht werden, dass sich Konzentrationsverläufe (1, 2) ergeben, so dass bei einer Anregung einer Fluoreszenz der mindestens zwei verschiedenen Farben ein einen ausgezeichneten Farbeindruck hervorrufendes Gebiet (9) wahrnehmbar ist, und wobei die Konzentrationsverläufe (1, 2) und die Abmessungen des Bereichs (7) entlang der ausgezeichneten Richtung (3) so gewählt werden, dass sich nach einer Herstellung in einer vorgegebenen Gültigkeitsdauer eine wahrnehmbare Verschiebung des den ausgezeichneten Farbeindruck hervorrufenden Gebiets (9) ergibt.

9. Verfahren nach Anspruch 8, **dadurch gekennzeichnet, dass** mehrere unterschiedliche Farbzusammensetzung hergestellt werden, die unterschiedliche Anteile der mindestens zwei verschiedenen Farben enthalten und in benachbarten Bereichen auf eine Walze (22) einer Druckmaschine aufgebracht werden, wobei die Farbzusammensetzungen über weitere Walzen (25, 25', 25") auf eine Druckplatte (26) und von dieser auf eine Schicht (27) des Dokuments (5) übertragen werden.

10. Verfahren nach Anspruch 8 oder 9, **dadurch gekennzeichnet, dass** mindestens eine der weiteren Walzen als eine Verreiberwalze (25') betrieben wird, die eine axiale oszillierende Bewegung ausführt, um eine Vermischung der benachbart aufgebrachten Farbzusammensetzungen über eine seitliche Verreibung zu erreichen.

11. Verfahren nach einem der Ansprüche 8 bis 10, **dadurch gekennzeichnet, dass** das Aufbringen der Farbzusammensetzungen auf den Bereich (7) so vorgenommen wird, dass der Konzentrationsverlauf (1) einer Farbe der mindestens zwei Farben über den Bereich (7) entlang der ausgezeichneten Richtung (3) eine moonoton abnehmende oder zunehmende Funktion ist.

12. Verfahren nach einem der Ansprüche 8 bis 11, **dadurch gekennzeichnet, dass** das Aufbringen der Farbzusammensetzungen auf den Bereich (7) so vorgenommen wird, dass der Konzentrationsverlauf (1) der einen Farbe der mindestens zwei Farben über den Bereich (7) entlang der ausgezeichneten Richtung (3) eine linear abnehmende Funktion ist und ein Konzentrationsverlauf einer anderen Farbe der mindestens zwei Farben über den Bereich (7) entlang der ausgezeichneten Richtung (3) eine monoton zunehmende Funktion ist oder alternativ der Konzentrationsverlauf (1) der einen Farbe der mindestens zwei Farben über den Bereich (7) entlang der ausgezeichneten Richtung (3) eine linear zunehmende Funktion ist und der Konzentrationsverlauf einer anderen Farbe der mindestens zwei Farben über den Bereich (7) entlang der ausgezeichneten Richtung (3) eine monoton abnehmende Funktion ist.

13. Verfahren nach einem der Ansprüche 8 bis 12, **dadurch gekennzeichnet, dass** eine Zeitskala entlang einer Kurve aufgetragen wird, entlang derer sich das den ausgezeichneten Farbeindruck hervorrufende Gebiet (9) verschiebt.

14. Vorrichtung (41) zum Überprüfen der Gültigkeit eines Sicherheitsdokuments (5) nach einem der Ansprüche 1 bis 7, umfassend eine Anregungsquelle (43) zum Anregen einer Fluoreszenz der mindestens zwei verschiedenen Farben, **dadurch gekennzeichnet, dass** mindestens einen Vergleichsfarbverlauf (49), der einen Alterungszustand des Sicherheitsdokuments zu einem Ablauf der vorgegebenen Gültigkeitsdauer repräsentiert, charakterisierende Informationen in einem Speicher (48) für einen Vergleich mit einem bei Fluoreszenzanregung der mindestens zwei Farben des Sicherheitsdokuments wahrnehmbaren Farbverlaufs abgespeichert sind.

15. Vorrichtung (41) nach Anspruch 14, **dadurch gekennzeichnet, dass** das eine Dokumentaufnahme mit der Anregungsquelle (43) und einer Erfassungseinheit (45) gekoppelt ist, die die Fluoreszenz erfasst, und mit der Erfassungseinheit (45) eine Auswerteeinheit (46) gekoppelt ist, die eine Position des Gebiets (9) ausgezeichneten Farbeindrucks ermittelt und die ermittelte Position mit einer Gültigkeitsdauer-Grenzposition vergleicht, die eine vorgegebene Position des Gebiets (9) ausgezeichneten Farbeindrucks am Ende einer Gültigkeitsdauer des Sicherheitsdokuments (5) angibt, und eine Ausgabeeinheit (47) umfasst, die ein Ergebnis des Vergleichs ausgibt.

## Claims

1. Security document (5) wherein at least two different colours are applied at least in one region (7) that is visible from a lateral surface, said colours exhibiting different concentration gradients (1, 2) along a marked direction (3) in the region (7), so that a concentration ratio (R(x)) of the at least two different colours changes in the region (7) depending on a location along the marked direction (3), wherein the at least two different colours are fluorescent colours,
**characterised in that**
the concentration gradients (1, 2) are selected such that, when exciting the fluorescence, an area (9) that induces a marked colour impression is perceivable and the at least two colours exhibit different life spans (τ₁, τ₂), wherein the concentration gradients (1, 2) and the dimensions of the region (7) along the marked direction (3) are selected such that after a production, in a predetermined validity duration, a perceivable shift of the area (9) that induces a marked colour impression takes place.

2. Security document (5) according to claim 1, **characterised in that** the area (9) that induces the marked colour impression induces a white colour impression.

3. Security document (5) according to one of the preceding claims, **characterised in that** the concentration gradient (1) of one colour of the at least two colours is a monotonously decreasing or increasing function in the region (7) along the marked direction (3).

4. Security document (5) according to one of the preceding claims, **characterised in that** the life spans of the one colour and of the other colour of the at least two different colours differ by at least one order of magnitude.

5. Security document (5) according to one of the preceding claims, **characterised in that** a shorter life span of one of the at least two different colours lies in the order of magnitude of the predetermined validity duration or is smaller, more preferably is smaller than the predetermined validity duration by a factor of up to 8, corresponding most preferably to about a half to a quarter of the validity duration.

6. Security document (5) according to one of the preceding claims, **characterised in that** a third colour is applied in the region (7), said colour having a concentration gradient along the marked direction, said concentration gradient exhibiting a behaviour similar to the concentration gradient of the one colour or the other colour of the at least two colours, and the third colour exhibits a life span similar to the corresponding one of the one colour or the other colour of the at least two colours.

7. Security document (5) according to one of the claims 1 to 5, **characterised in that** a third colour is applied in the region (7), said colour exhibiting a concentration gradient that changes along a direction vertical to the marked direction (3).

8. Method for the production of a security document (5), wherein at least two different colours are applied at least in one region (7) that is visible from a lateral surface, said colours exhibiting different concentration gradients (1, 2) along a marked direction (3) in the region (7), so that a concentration ratio (R(x)) of the at least two different colours changes in the region (7) depending on a location along the marked direction (3), wherein the at least two different colours are fluorescent colours,
**characterised in that**
the at least two different colours with different life spans (τ₁, τ₂) are selected and the at least two different colours are applied such that concentration gradients (1, 2) result, so that, when exciting a fluorescence of the at least two different colours, an area (9) that induces a marked colour impression is perceivable, and wherein the concentration gradients (1, 2) and the dimensions of the region (7) along the marked direction (3) are selected such that after a production, in a predetermined validity duration, a perceivable shift of the area (9) that induces the marked colour impression takes place.

9. Method according to claim 8, **characterised in that** several different colour compositions are produced that contain different proportions of the at least two different colours and are applied in neighbouring regions onto a roller (22) of a printing machine, wherein the colour compositions are transferred by means of further rollers (25, 25', 25") onto a printing plate (26) and, from there, onto a layer (27) of the document (5).

10. Method according to claim 8 or 9, **characterised in that** at least one of the further rollers is operated as a distributing roller (25') that performs an axial oscillating movement in order to achieve a blending of the adjacently applied colour compositions by means of lateral distribution.

11. Method according to one of the claims 8 to 10, **characterised in that** the application of the colour compositions onto the region (7) is performed such that the concentration gradient (1) of one colour of the at least two colours in the region (7) along the marked direction (3) is a monotonously decreasing or increasing function.

12. Method according to one of the claims 8 to 11, **characterised in that** the application of the colour compositions onto the region (7) is performed such that the concentration gradient (1) of the one colour of the at least two colours in the region (7) along the marked direction (3) is a linearly decreasing function and a concentration gradient of another colour of the at least two colours in the region (7) along the marked direction (3) is a monotonously increasing function or, alternatively, the concentration gradient (1) of the one colour of the at least two colours in the region (7) along the marked direction (3) is a linearly increasing function and the concentration gradient of another colour of the at least two colours in the region (7) along the marked direction (3) is a monotonously decreasing function.

13. Method according to one of the claims 8 to 12, **characterised in that** a timescale is applied along a curve, along which the area (9), that induces the marked colour impression, shifts.

14. Device (41) for checking the validity of a security document (5) according to one of the claims 1 to 7, comprising an excitation source (43) for exciting a fluorescence of the at least two different colours, **characterised in that** information characterising at least one comparative colour gradient (49), that represents an ageing condition of the security document in respect of an expiry of the predetermined validity duration, is stored in a memory (48) for a comparison with a colour gradient perceivable in case of fluorescence excitation of the at least two colours of the security document.

15. Device (41) according to claim 14, **characterised in that** a document receptacle is coupled with the excitation source (43) and a detection unit (45) that detects the fluorescence, and an evaluation unit (46) is coupled with the detection unit (45), said evaluation unit determining a position of the area (9) of marked colour impression and comparing the determined position with a validity duration limit position, which gives a predetermined position of the area (9) of marked colour impression at the end of a validity duration of the security document (5), and comprising an output unit (47) that outputs a result of the comparison.

## Revendications

1. Document de sécurité (5), sur lequel on a appliqué au moins sur un domaine (7), qui est visible depuis une surface latérale, au moins deux couleurs différentes qui, le long d'une direction marquée (3) dans le domaine (7), présentent des courbes de concentration (1, 2) divergentes l'une de l'autre de sorte qu'un rapport de concentration (R(x)) des au moins deux couleurs différentes se modifie sur le domaine (7) en fonction d'un lieu le long de la direction marquée (3), les au moins deux couleurs différentes étant des couleurs fluorescentes,
**caractérisé en ce que**
les courbes de concentration (1, 2) sont choisies de sorte que, lors d'une excitation de la fluorescence, on puisse percevoir une zone (9) donnant une impression de couleur marquée et que les au moins deux couleurs présentent différentes durées de vie (τ₁, τ₂), les courbes de concentration (1, 2) et les dimensions du domaine (7) le long de la direction marquée (3) étant choisies de sorte que, après une production dans une durée de validité prédéfinie, il en résulte un décalage perceptible de la zone (9) donnant une impression de couleur marquée.

2. Document de sécurité (5) selon la revendication 1, **caractérisé en ce que** la zone (9) donnant l'impression de couleur marquée donne une impression de couleur blanche.

3. Document de sécurité (5) selon l'une quelconque des revendications précédentes, **caractérisé en ce que** la courbe de concentration (1) d'une couleur des au moins deux couleurs est une fonction à décroissance ou croissance monotone dans le domaine (7) le long de la direction marquée (3).

4. Document de sécurité (5) selon l'une quelconque des revendications précédentes, **caractérisé en ce que** les durées de vie de l'une et de l'autre couleur des au moins deux couleurs différentes se différencient au moins d'un ordre de grandeur.

5. Document de sécurité (5) selon l'une quelconque des revendications précédentes, **caractérisé en ce qu'**une durée de vie plus courte d'une des au moins deux couleurs différentes est égale ou inférieure à l'ordre de grandeur de la durée de validité prédéfinie, de préférence elle est inférieure jusqu'à un facteur 8 à la durée de validité prédéfinie, de manière particulièrement préférée elle correspond à environ la moitié jusqu'à un quart de la durée de validité.

6. Document de sécurité (5) selon l'une quelconque des revendications précédentes, **caractérisé en ce que** sur le domaine (7) est appliquée une troisième couleur qui présente le long de la direction marquée une courbe de concentration qui présente une allure similaire à la courbe de concentration de l'une ou de l'autre couleur des au moins deux couleurs, et la troisième couleur présente une durée de vie similaire à celle correspondante de l'une ou de l'autre couleur des au moins deux couleurs.

7. Document de sécurité (5) selon l'une quelconque des revendications 1 à 5, **caractérisé en ce que** sur le domaine (7) est appliquée une troisième couleur qui présente une courbe de concentration qui se modifie le long d'une direction perpendiculaire à la direction marquée (3).

8. Procédé de production d'un document de sécurité (5), selon lequel au moins sur un domaine (7), qui est visible depuis une surface latérale, sont appliquées au moins deux couleurs différentes qui, le long d'une direction marquée (3) dans le domaine (7), présentent des courbes de concentration (1, 2) divergentes l'une de l'autre de sorte qu'un rapport de concentration (R(x)) des au moins deux couleurs différentes sur le domaine (7) se modifie en fonction d'un lieu le long de la direction marquée (3), les au moins deux couleurs différentes étant des couleurs fluorescentes,
**caractérisé en ce que**
les au moins deux couleurs différentes sont choisies avec des durées de vie différentes (τ₁, τ₂) et les au moins deux couleurs différentes sont appliquées de sorte qu'il en résulte des courbes de concentration (1, 2) telles que, lors d'une excitation d'une fluorescence des au moins deux couleurs différentes, on puisse percevoir une zone (9) donnant une impression de couleur marquée, et les courbes de concentration (1, 2) et les dimensions du domaine (7) le long de la direction marquée (3) étant choisies de sorte que, après une production dans une durée de validité prédéfinie, il en résulte un décalage perceptible de la zone (9) donnant une impression de couleur.

9. Procédé selon la revendication 8, **caractérisé en ce qu'**on produit plusieurs combinaisons de couleurs différentes qui contiennent des proportions différentes des au moins deux couleurs différentes et qui sont appliquées dans des domaines voisins sur un rouleau (22) d'une machine à imprimer, les combinaisons de couleurs étant transférées par le biais d'autres rouleaux (25, 25', 25") sur une planche d'impression (26) et de cette planche sur une couche (27) du document (5).

10. Procédé selon la revendication 8 ou 9, **caractérisé en ce qu'**au moins un des autres rouleaux est employé en tant que rouleau de distribution (25') qui exécute un mouvement oscillant axial afin d'obtenir un mélange des combinaisons de couleurs appliquées dans le voisinage par le biais d'une distribution latérale.

11. Procédé selon l'une quelconque des revendications 8 à 10, **caractérisé en ce que** l'application des combinaisons de couleurs sur le domaine (7) est réalisée de sorte que la courbe de concentration (1) d'une couleur des au moins deux couleurs sur le domaine (7) le long de la direction marquée (3) soit une fonction à décroissance ou croissance monotone.

12. Procédé selon l'une quelconque des revendications 8 à 11, **caractérisé en ce que** l'application des combinaisons de couleurs sur le domaine (7) est réalisée de sorte que la courbe de concentration (1) de l'une couleur des au moins deux couleurs sur le domaine (7) le long de la direction marquée (3) soit une fonction à décroissante linéaire et une courbe de concentration d'une autre couleur des au moins deux couleurs sur le domaine (7) le long de la direction marquée (3) soit une fonction à croissance monotone ou, en variante, la courbe de concentration (1) de l'une couleur des au moins deux couleurs sur le domaine (7) le long de la direction marquée (3) soit une fonction à croissance linéaire et la courbe de concentration d'une autre couleur des au moins deux couleurs sur le domaine (7) le long de la direction marquée (3) soit une fonction à décroissance monotone.

13. Procédé selon l'une quelconque des revendications 8 à 12, **caractérisé en ce qu'**une échelle des temps est appliquée le long d'une courbe le long de laquelle se décale la zone (9) donnant une impression de couleur marquée.

14. Dispositif (41) de contrôle de la validité d'un document de sécurité (5) selon l'une quelconque des revendications 1 à 7, comportant une source d'excitation (43) servant à exciter une fluorescence des au moins deux couleurs différentes, **caractérisé en ce que** des informations, qui caractérisent au moins un gradient de couleur de comparaison (49) représentant un état de vieillissement du document de sécurité à une expiration de la durée de validité prédéfinie, sont enregistrées dans une mémoire (48) dans le but d'une comparaison avec un gradient de couleur perceptible lors d'une excitation de la fluorescence des au moins deux couleurs du document de sécurité.

15. Dispositif (41) selon la revendication 14, **caractérisé en ce qu'**un dispositif de réception de document est couplé à une source d'excitation (43) et à une unité de détection (45) qui détecte la fluorescence, et **en ce qu'**une unité d'évaluation (46) est couplée à l'unité de détection (45), ladite unité d'évaluation (46) déterminant une position de la zone (9) d'impression de couleur marquée, comparant la position déterminée à une position limite de durée de validité qui indique une position prédéfinie de la zone (9) d'impression de couleur marquée à la fin d'une durée de validité du document de sécurité (5), et comportant une unité de sortie (47) qui délivre un résultat de la comparaison.
